# FASCICULE DE BREVET EUROPEEN

(11) **EP 4 003 261 B1**
(45) Date de publication et mention de la délivrance du brevet: **10.12.2025**
(21) Numéro de dépôt: 20743592.6
(22) Date de dépôt: 01.07.2020
(51) Int. Cl.: A61G 1/003, A61G 1/013, A61G 1/048

(54) **DISPOSITIF DE LEVAGE ET DE TRANSPORT D'UNE PERSONNE**
VORRICHTUNG ZUM ANHEBEN UND TRANSPORTIEREN EINER PERSON
DEVICE FOR LIFTING AND TRANSPORTING A PERSON

(30) Priorité: 23.07.2019 FR 1908318; 23.07.2019 FR 1908317
(43) Date de publication de la demande: 01.06.2022
(73) Titulaire: Corben, 76620 Le Havre (FR)
(72) Inventeur: GUERRIER, Sandra, 76620 Le Havre (FR)
(74) Mandataire: Cougard, Jean-Marie
(86) Numéro de dépôt international: PCT/EP2020/068451
(87) Numéro de publication internationale: WO 2021/013484

(56) Documents cités:
- CN-U- 202 724 142
- US-A- 2 999 251

## Description

### DOMAINE TECHNIQUE DE L'INVENTION

La présente invention concerne de manière générale le domaine des dispositifs de relevage d'un individu, en particulier le domaine des brancards et civières en deux parties.

### ETAT DE LA TECHNIQUE ANTERIEURE

Lors d'un accident ou d'une chute, il est possible que la victime soit à terre et susceptible d'avoir un traumatisme l'empêchant de se relever. Dans certains cas, il est ainsi conseillé que la victime bouge le moins possible, afin de ne pas modifier la disposition de sa colonne vertébrale, afin de ne pas l'endommager ou potentiellement aggraver sa situation. Ainsi, les secouristes, une fois sur le lieu de l'accident, doivent soulever la victime au sol avec précaution, afin de la transporter afin que celle-ci soit prise en charge. L'utilisation d'une civière permet de réduire les risques lors des manipulations de la victime.

Pour limiter le risque d'aggravation d'une éventuelle fracture, voire d'une potentielle lésion de la moelle épinière au cours de la mobilisation ou du transport de la victime, il peut être intéressant d'immobiliser le corps entier (et la tête) de ladite victime à la civière. Ainsi, la manipulation de la personne doit être réalisée conformément à la réglementation, c'est-à-dire sans bouger ses cervicales et sa colonne vertébrale, communément appelé en secours, l'axe tête-cou-tronc.

Enfin**,** il est courant que la personne, la victime, ou le patient, effectue un passage en radiologie afin de déterminer les potentielles fractures et lésions. Il peut être nécessaire d'effectuer ce passage rapidement et préalablement au déplacement du patient de la civière vers un autre support, c'est pourquoi il est fortement recommandé que les civières soient réalisées en matière radio-transparentes.

Dans l'art antérieur, il est proposé l'utilisation d'un plan dur sur lequel est placé la victime ou le patient en position allongée. Des sangles permettent d'immobiliser le corps de la victime sur le plan dur, et un immobilisateur de tête, optionnel, peut être utilisé afin d'immobiliser la tête. Le plan dur est constitué :
- D'un plan rectangulaire, de dimension similaire à une personne, en PVC, si possible radio-transparent, résistant à l'eau, et biologiquement inerte (l'absorption de liquide biologique ou de sang par le matériel ne doit pas être possible pour éviter la transmission de germes infectieux). Ce plan dur est équipé de poignées de portage ;
- De sangles de maintien pour immobiliser la victime au niveau du thorax, du bassin et des membres inférieurs.

L'immobilisateur de tête est composé de :
- Un coussin de tête, fixé sur le plan dur ;
- Deux blocs d'immobilisation latéraux ;
- Deux sangles de maintien de la tête au niveau du front et du menton.

Un des inconvénients de cette solution est de poser des risques lors de la manipulation de la victime pour la placer sur le dos allongé sur le plan dur. En effet, il est nécessaire de soulever ou faire rouler la victime pour la déposer sur le plan dur. Lors de cette manipulation, le risque de bouger les cervicales et la colonne vertébrale de la victime est particulièrement présent ce qui peut mener à une aggravation de sa santé. Particulièrement, lorsque la victime à soulever est dans un espace étroit, la manipulation est alors plus complexe et parfois difficile à réaliser pour placer la victime sur le plan dur sans risquer de porter atteinte à sa santé.

Une autre solution est l'utilisation du brancard cuillère, qui est un produit en deux parties séparables. Les deux parties, une fois assemblées, forment un système sur lequel il est possible de déposer et transporter une victime. L'avantage de cette solution, réside dans la possibilité d'insérer de chaque coté sous la victime ou le patient, une des deux parties du brancard de façon à solidariser les deux parties lorsque celles-ci sont déjà sous le patient. Cela permet de réduire les manipulations à risques effectuées sur ledit patient. L'utilisation d'un tel dispositif est particulièrement indiquée dans les cas suivants :
- Victime traumatisée et suspectée d'un traumatisme du rachis pour l'installer sur un matelas immobilisateur à dépression ;
- Impossibilité de réaliser un pont simple ou un pont amélioré (zone surbaissée, par exemple la personne est sous un train, un véhicule...). Ce dispositif doit également permettre de relever une victime sans atteinte traumatique, et sans présenter des souillures ou des salissures (le matériel doit être non oxydable et aisément nettoyable). Ce type de civière simplifie l'insertion du brancard en deux parties sous la personne, mais les parties sont parfois complexes à solidariser ensemble de manière solide et durable. Mais, la préhension d'une telle civière peut aussi être rendue plus complexe, en autres afin de ne pas désolidariser les deux parties. Enfin, le brancard cuillère ne permet pas d'immobiliser une victime, contrairement à un plan dur ou un matelas à dépression. Il sert juste à relever puis transporter une victime vers un plan dur ou un matelas à dépression.

Le brevet WO1998037848 présente un support de transport de patient basé sur une civière cuillère et est constitué de moitiés séparables, afin de faciliter leur positionnement sous le corps du patient. Il est conçu de manière à permettre l'exécution d'un examen radiographique. La zone de jonction existante entre les moitiés et les points où se trouvent les mécanismes de pivot et de verrouillage sont décalés latéralement de la ligne médiane ou ligne médiane longitudinale du support pour patient, une fois celui-ci assemblé.

Un des inconvénients de ce dispositif est que la partie centrale, lors du relevage, est trop épaisse pour éviter que les secouristes ne bougent la victime. Les charnières déportées imposent une épaisseur assez élevée pour répondre aux contraintes de poids augmentées par la déportation des charnières. De plus, lesdites charnières et leur système d'appariement impliquent un assemblage transversal du produit, qui est susceptible de pincer la personne relevée et/ou de trop la manipuler pendant. En effet cet assemblage impose que la victime soit bougée à la hauteur des cervicales, ce qui comporte des risques pour la colonne vertébrale. Cette manipulation est d'ailleurs contraire à la règlementation en matière de gestes de secours. Enfin, les moyens de fixations, sont proches de la tête et des pieds du patient, ce qui peut être gênant à la fois lors de l'assemblage des deux parties, mais aussi lors du transport. Ces moyens de fixations sont en général en métal, ou renforcés par du métal, non radio-transparent pour des raisons de durabilité, ce qui peut provoquer une gêne lors d'une radiographie.

Un autre dispositif de civière de type cuillère simple est proposé par le brevet GB2502830, le dispositif présentant deux lames disposant d'une coopération de forme à leurs extrémités longitudinales afin d'être solidarisées et maintenues par des sangles amovibles au niveau de l'extrémité proche de la tête du patient. Une fois les sangles fixées, leurs serrages permet de les rentrer dans un renfoncement de sorte à ne pas gêner l'opérateur. L'opération peut être rendue complexe en fonction de l'encombrement autour du patient et le niveau d'urgence de la situation. En effet, une fois les lames solidarisées, il faut faire passer les sangles, alors lâches, dans la structure de tête afin de verrouiller la solidarisation des lames, ce qui peut être complexe et demander de la dextérité, en plus d'être contre-intuitif et long, notamment en situation d'urgence. La préhension de la civière se fait classiquement par les côtés, ce qui présente un inconvénient dans des situations exiguës. En effet, avec ce type de civière, il faut à la fois avoir accès aux extrémités longitudinales afin d'assembler les deux parties de la civière, et passer les sangles dans lesdites extrémités, et avoir en outre accès aux cotés de la civière, là où se trouvent les moyens de préhension, afin d'effectuer la levée et le transport de la personne. US2999251 divulgue une civière comprenant deux moyens préhensibles amovibles, qui présentent au moins un couplage entre chacun des moyens préhensibles et chacune des extrémités longitudinales.

Enfin, le dispositif décrit dans le brevet US5803087 comprend deux lames séparables sans coopération de forme, qui sont solidarisées entre elles par des barres linéaires non amovibles (prises dans la masse des lames), les barres présentant un moyen de verrouillage central permettant de les verrouiller l'une à l'autre. Ces barres non amovibles sont susceptibles de gêner pendant une radiographie du patient. De plus les lames sont plates et se rejoignent sur toute leur longueur, ce qui peut poser des problèmes pour placer chacune des lames de chaque côté du patient sans trop manipuler le patient et sans bouger son axe tête-cou-tronc. Enfin, la préhension du dispositif est réalisée sur les barres ou les côtés des lames, et peut donc être complexe une fois la personne déposée sur l'assemblage des lames, particulièrement dans un environnement exigu.

Il en résulte un besoin pour un dispositif de relevage, de transport et d'immobilisation d'une personne qui soit facilement manipulable quel que soit l'environnement dans lequel il est utilisé, et dont l'utilisation soit aisée et n'engendre pas des risques pour la santé du patient lors de sa manipulation, et proposant un assemblage solide et durable, sans que le dispositif représente une gêne lors d'une radiographie.

### EXPOSE DE L'INVENTION

La présente invention a donc pour objet de proposer un dispositif de levage et de transport d'une personne, permettant de palier au moins une partie des inconvénients de l'art antérieur.

Ce but est atteint par un dispositif de transport d'une personne, selon la revendication 1, comprenant
une surface (S) de support s'étendant longitudinalement, préférentiellement concave, sur laquelle une personne peut être transportée, la surface de support (S) présentant deux bords latéraux, et deux extrémités longitudinales,
le dispositif comprenant en outre des moyens préhensibles du dispositif, et au moins un couplage entre chacun des moyens préhensibles et chacune des extrémités longitudinales,
le dispositif étant caractérisé en ce que le couplage comprend au moins deux points de couplage dont au moins un pivot.

La présente invention concerne ainsi un procédé d'assemblage du dispositif de la revendication 1, selon la revendication 18.

Selon une particularité, le dispositif comprend au moins deux lames s'étendant selon un axe (L) principalement longitudinal entre deux extrémités et comprenant chacune deux bords, et deux extrémités longitudinales, les lames étant configurées pour être assemblées l'une à l'autre de manière réversible dans une position d'assemblage par au moins un couplage entre deux bords, parallèlement à l'axe (L), pour former ladite surface (S) de support, préférentiellement concave, sur laquelle une personne peut être transportée,
les deux extrémités longitudinales de la surface de support (S) étant formées par l'association des extrémités longitudinales de chaque lame, le couplage entre chaque moyen préhensible et chaque extrémité longitudinale de la surface étant réalisée au niveau des extrémités de chaque lames.

Selon une autre particularité, les moyens préhensibles forment des moyens d'assemblage de ladite position d'assemblage des lames, le couplage des moyens préhensibles avec les extrémités longitudinales de la surface comprend des moyens de verrouillage aptes à être verrouillé auxdites extrémités des deux lames.

Selon une autre particularité, chacun des moyens préhensibles forme une portion saillante préhensible, et s'étend au-delà de la surface (S) de support, de préférence sensiblement dans le même plan que la surface (S).

Selon une autre particularité, la surface formée par l'assemblage des deux lames comprend un orifice qui s'étend le long de l'axe longitudinal (L) sur au moins une partie de ladite surface (S).

Selon une autre particularité, chaque lame comprend à chacune de ses deux extrémités longitudinales un organe en saillie, et chaque moyen préhensible comprend deux extrémités, chacune des extrémités étant complémentaire d'un desdits organes en saillie, et apte à être rendue solidaire et verrouillé sur l'un desdits organes en saillie par un moyen de verrouillage.

Selon une autre particularité, les organes en saillie et les moyens de verrouillage sont configurés pour être couplés et verrouillés l'un avec l'autre à l'extérieur de la surface de support (S) formée par l'assemblage des lames.

Selon une autre particularité, chacune des extrémités des moyens préhensibles comprennent un bras comprenant un loquet de verrouillage complémentaire d'un desdits organes en saillie, le loquet étant mobile entre une position fermée, dite de repos, dans laquelle le moyen préhensible est verrouillé sur l'extrémité de la lame et une position ouverte, dans laquelle le moyen préhensible est amovible, le moyen préhensible comprenant de préférence en outre un élément de rappel du loquet en position fermée.

Selon une autre particularité, le couplage entre deux bords de chaque lame est formé par un couple de coupleurs, chaque lame comprenant un coupleur, préférentiellement un à chaque extrémité longitudinale des lames, chaque coupleur d'une lame étant complémentaire d'un coupleur de l'autre lame, les coupleurs complémentaires étant préférentiellement un couple formé d'un organe de couplage en saillie présent sur une lame, complémentaire d'un orifice présent en regard sur l'autre lame, l'organe de couplage en saillie étant logé dans l'orifice lorsque les lames sont en position d'assemblage.

Selon une autre particularité, chaque lame comprend en outre des moyens de préhension sur au moins une partie d'un bord de la lame formant un bord latéral de la surface (S) de support.

Selon une autre particularité, les moyens de préhension des bords latéraux de la surface (S) de support présentent des orifices, préférentiellement spécifiques, aptes à accueillir des moyens d'immobilisation d'une partie de la personne, par exemple des sangles permettant de fixer une partie du corps de la personne, et/ou un immobilisateur d'une partie du corps d'une personne, par exemple un immobilisateur de tête.

Selon une autre particularité, les lames partagent un point de symétrie lorsqu'elles sont assemblées, le point de symétrie étant au niveau du centre de la ligne médiane longitudinale, confondue avec l'axe longitudinal (L), de l'assemblage formé par les deux lames.

Selon une autre particularité, le dispositif comprend en outre des moyens de rigidification des lames, préférentiellement des longerons, préférentiellement encore des tubes de renforts en carbone, qui s'étendent longitudinalement à l'intérieur de chacune desdites lames du dispositif.

Selon une autre particularité, les lames comprennent à leurs extrémités longitudinales au moins un moyen de fixation supplémentaire du moyen préhensible auxdites lames, par exemple une alcôve ou un renfoncement, le moyen préhensible étant configuré pour être rentré en force dans ledit moyen de fixation supplémentaire.

Un autre aspect de l'invention concerne un procédé d'assemblage d'un dispositif (1) de transport d'une personne , qui comprend les étapes suivantes :
- Placer successivement chacune des première et seconde lames de chaque côté de la personne étendu sur le sol,
- Rendre solidaire au moins un des moyens préhensibles, préférentiellement l'une des extrémités (50) d'un des moyens d'assemblage, à l'une des extrémités longitudinales (210) de la surface, préférentiellement l'une des extrémités longitudinales (21) d'une première lame, par le pivot d'un des points de couplage, puis rendre solidaire ledit moyen préhensible, préférentiellement l'autre extrémité du moyen préhensible, à un autre point de couplage, préférentiellement l'extrémité longitudinale de la seconde lame pour assembler les deux lames, la solidarisation étant réalisée par un mouvement de pivot,
- Répéter l'opération précédente avec l'autre extrémité longitudinale de la surface (S) à former, préférentiellement les autres extrémités longitudinales opposées des deux lames, afin d'assembler les deux lames sous la personne en position d'assemblage, par un mouvement de pivot, pour former une surface de support sous ladite personne.
- Soulever le dispositif pour transporter la personne.

### BREVE DESCRIPTION DES FIGURES

D'autres caractéristiques, détails et avantages de l'invention ressortiront à la lecture de la description qui suit en référence aux figures annexées, qui illustre :
[Fig. 1] représente de manière schématique le dispositif assemblé dans une vue de dessus, selon certains modes de réalisation.
[Fig. 2] représente de manière schématique une partie du dispositif non assemblé(2A), et assemblé (2B), selon certains modes de réalisation.
[Fig. 3] représente de manière schématique une partie du dispositif, non assemblé, selon certains modes de réalisation.
[Fig. 4] représente de manière schématique un des moyens de verrouillage selon certains modes de réalisation.
[Fig. 5] représente de manière schématique une partie du dispositif selon certains modes de réalisation en perspective (5A, non assemblé) et en vue de coupe (5B, assemblé).
[Fig. 6] représente de manière schématique plusieurs procédés d'assemblage et d'utilisation du dispositif selon certains modes de réalisation.
[Fig. 7] représente de manière schématique une partie du dispositif comprenant une surface de support supplémentaire selon certains modes de réalisation (Figure 7A à 7G).

### DESCRIPTION DETAILLEE DE L'INVENTION

De manière générale, la présente invention concerne un dispositif (1) de transport d'une personne comprenant une surface (S) de support s'étendant longitudinalement, préférentiellement concave, sur laquelle une personne (20) peut être transportée,
la surface de support (S) présentant deux bords latéraux (230), et deux extrémités longitudinales (210),
le dispositif (1) comprenant en outre des moyens préhensibles (5) du dispositif (1), les moyens préhensibles étant amovibles par rapport audit dispositif, le dispositif présentant en outre au moins un couplage entre chacun des moyens préhensibles (5) et chacune des extrémités longitudinales (210),
le dispositif (1) étant caractérisé en ce que le couplage comprend au moins deux points de couplage dont au moins un pivot.

De préférence, le couplage est ainsi configuré que chaque moyen préhensible puisse être couplé par un mouvement de pivot depuis un premier point de couplage au deuxième point de couplage.

Il est important de noter qu'un tel dispositif de transport peut à la fois être utilisé par des secouristes comme une civière ayant une fonction de relevage et de transport d'une personne, et comme un plan dur ayant une fonction d'immobilisateur de la personne. En d'autres termes, la personne peut rester sur le dispositif lors de son transport à l'hôpital, par exemple en ambulance, sans qu'il y ait besoin de la transférer sur un autre moyen comme un plan dur ou un matelas immobilisateur à dépression.

Le couplage de façon amovible permet moins d'encombrement à la fois pendant le transport et pendant la mise en place du dispositif sous le patient.

Dans certains modes de réalisation, ledit couplage des moyens préhensibles avec les extrémités longitudinales (210) de la surface comprenant en outre des moyens de verrouillage (51) aptes à verrouiller lesdits moyens préhensibles auxdits points de couplages desdites extrémités (210).

Cela permet avantageusement de verrouiller les moyens préhensibles quelle que soit la direction de préhension et la force appliquée. De préférence, les moyens de verrouillages comprennent une attache, un loquet ou tout autre moyen permettant de verrouiller de manière réversible les moyens préhensibles, et ce, quelle que soit la direction de la force appliquée auxdits moyens préhensibles.

Dans certains modes de réalisation, les moyens préhensibles (5) présentent une longueur inférieure à 50%, préférentiellement 25% de la longueur de la surface (S) de support. Cela permet de réduire l'encombrement du dispositif, particulièrement pendant l'assemblage du dispositif, mais aussi pendant le transport du dispositif, avant assemblage notamment.

Dans certains modes de réalisation, les moyens préhensibles (5) ne s'étendent pas dans la surface (S) de support sur une longueur supérieure à 50%, préférentiellement à 25% de la longueur de ladite surface (S) de support. Cela permet avantageusement de réduire l'encombrement du dispositif, particulièrement pendant l'assemblage du dispositif.

Dans certains modes de réalisations, chacun des moyens préhensibles (5) forme une portion saillante préhensible, et s'étend au-delà de la surface (S) de support. Cela permet avantageusement de proposer une zone de préhension supplémentaire déportée par rapport à la surface de support (S) et à la personne, ce qui peut améliorer et simplifier la prise en charge de la personne dans des lieux exigus. Dans certains modes de réalisations, la portion saillante préhensible (5) s'étend sensiblement dans le même plan que la surface (S) de support. Dans d'autres modes de réalisation, la portion saillante préhensible s'étend dans un autre plan, ce qui permet dans certaines situations de faciliter la préhension.

De préférence, les moyens préhensibles (5) du dispositif (1) sont rigides, ce qui permet de faciliter leur préhension et leur couplage aux extrémités longitudinales (210) de la surface (S) par pivot.

Dans certains modes de réalisation, le pivot comprend un axe de rotation sensiblement perpendiculaire du plan de la surface (S).

Par sensiblement on entend environ perpendiculaire. Dans tous les cas, le pivot présente toujours un axe de rotation perpendiculaire au plan de couplage.

Dans certains modes de réalisations, le dispositif (1) comprend au moins deux lames (2) s'étendant selon un axe (L) principalement longitudinal entre deux extrémités et comprenant chacune deux bords (22, 23), et deux extrémités longitudinales (21),
les lames (2) étant configurées pour être assemblées l'une à l'autre de manière réversible dans une position d'assemblage par au moins un couplage (3) entre deux bords (22), parallèlement à l'axe (L), pour former ladite surface (S) de support, préférentiellement concave, sur laquelle une personne peut être transportée,
les deux extrémités longitudinales (210) de la surface de support (S) étant formées par l'association des extrémités longitudinales (21) de chaque lame (2), le couplage entre chaque moyen préhensible (5) et chaque extrémité longitudinale (210) de la surface étant réalisée au niveau des extrémités (21) de chaque lames (2).

L'axe longitudinal « L » traverse la surface formée par les deux lames au niveau de sa ligne médiane longitudinale.

Avantageusement la présence de deux lames, ou longerons, séparables permet de relever la personne conformément à la réglementation, c'est-à-dire sans bouger ses cervicales et sa colonne vertébrale, communément appelé en secours, l'axe tête-cou-tronc.

Il suffit ainsi de coupler une première extrémité d'un moyen de préhension à une extrémité d'une première lame, puis d'aller connecter ledit moyen de préhension à l'extrémité d'une deuxième lame, par un mouvement de pivot.

Dans certains modes de réalisations, les moyens préhensibles (5) forment des moyens d'assemblage de ladite position d'assemblage des lames, le couplage des moyens préhensibles avec les extrémités longitudinales (210) de la surface comprend des moyens de verrouillage aptes à être verrouillé auxdites extrémités (21, 210) des deux lames (2).

Le dispositif permet ainsi avantageusement un moyen de verrouillage qui permet d'être couplé aux extrémités d'une surface formée par deux lames pour ainsi à la fois permettre i) son assemblage, ii) sa préhension, et iii) le verrouillage du couplage et donc de l'assemblage. Cela permet ainsi un assemblage robuste en plusieurs étapes, qui permet ainsi de pré assembler le dispositif par un premier couplage (3) entre chacune des lames, puis un assemblage final par le couplage des moyens de verrouillages aux extrémités desdites lames afin de rigidifier et rendre plus sûr ledit assemblage. L'assemblage final peut ensuite être soulevé par lesdits moyens de verrouillage. Ainsi, dans un environnement à fort encombrement, le fait de pouvoir assembler les lames dans un premier temps par un premier couplage, puis les moyens de préhension aux lames par un second couplage permet une simplification de l'utilisation, une caractéristique souvent pertinente dans des situations urgentes, ce qui est souvent le cas lors de l'utilisation d'un dispositif de ce type. C'est aussi plus simple et plus rapide de réaliser l'assemblage, lorsque le dispositif a été assemblé directement sous le patient à transporter.

Dans certains modes de réalisation, les moyens préhensibles (5) présentent une longueur inférieure à 25% de la longueur de la surface (S) de support. Cela permet de réduire l'encombrement du dispositif, particulièrement pendant l'assemblage du dispositif, mais aussi pendant le transport du dispositif, avant assemblage notamment.

Dans certains modes de réalisation, les moyens préhensibles (5) ne s'étendent pas dans la surface (S) de support sur une longueur supérieure à 25% de la longueur de ladite surface (S) de support. Cela permet avantageusement de réduire l'encombrement du dispositif, particulièrement pendant l'assemblage du dispositif.

Dans certains modes de réalisation, le dispositif (1) comporte dans la position d'assemblage, un espace entre ladite surface et chacun des moyens préhensibles, notamment par une entaille sur chacune des lames à proximité des points où lesdits moyens préhensibles (5) sont rendus solidaires des extrémités (21) des lames (2).

On comprend que la surface (S) formée par l'assemblage des deux lames longitudinales, s'étend le long de l'axe longitudinal (L) sensiblement sur un plan (X) de support, l'axe longitudinal (L) étant une droite contenue dans le plan (X).

De préférence, la portion saillante préhensible peut l'être quelle que soit la direction de préhension. Cela est facilité lorsque la portion saillante préhensible présente un évidement. Cela permet avantageusement de simplifier la préhension du dispositif (1), quelle que soit l'encombrement autour de celui-ci (dans une voiture accidentée, sous un train ou sous des débris, etc...)

On comprend par surface de support, une surface dont la taille et la forme sont au moins apte à supporter le corps d'une personne.

La fixation des moyens préhensibles aux extrémités longitudinales (210) de la surface de support permet à la préhension d'être éloignée du corps de la personne. Le couplage étant réversible, les moyens préhensibles peuvent être réalisés en métal non radio transparent, et être retirés avant le passage en radiographie, rendant ainsi radio compatible l'assemblage des lames sur lequel est allongé la personne.

Le couplage (3) des lames, préférentiellement par des coupleurs (3, 31, 32), est réalisé aux extrémités (21) des lames (2) de façon à ne pas être sous la personne. Ainsi, cela permet à l'opérateur de confirmer visuellement le bon couplage des lames. Cela permet de ne pas avoir à réaliser une manipulation complexe de la personne et des lames pour former la surface de support, et en outre de ne pas réaliser celle-ci à l'aveugle.

De plus, la déportation des moyens préhensibles (5) permet de ne pas avoir à réaliser une manipulation complexe de la personne et des lames pour assembler et porter lesdites lames (2), le couplage des moyens préhensibles (5) avec lesdites lames (2) ne représentant alors aucun risque pour la personne. De cette façon, l'opérateur, en général un secouriste, a un visuel sur l'ensemble de l'opération, sans jamais travailler en aveugle, ce qui réduit encore les risques d'aggravations de la situation de la personne.

Dans des modes de réalisation, la surface formée par l'assemblage des deux lames comprend un orifice (4) qui s'étend le long de l'axe longitudinal (L) sur au moins une partie de ladite surface (S).

Avantageusement cela permet de placer plus facilement les lames de chaque côté et de les assembler sans risquer de pincer le corps de la personne. Cela permet aussi un examen visuel du dos de la personne, au niveau de l'orifice une fois celui-ci placé sur le dispositif (1) et relevé. On comprend par orifice, toute aire ouverte ou surface ouverte qui peut présenter différentes formes. Ainsi l'orifice peut présenter une forme circulaire, oblongue, rectangulaire ou toute autre forme qui permet d'améliorer l'examen visuel de la personne sans risquer de le pincer lors de l'assemblage des lames, et tout en gardant une bonne résistance aux contraintes d'effort dues au poids de la personne.

De préférence, la taille de l'orifice peut varier entre 100 et 180 cm de longueur préférentiellement entre 120 et 160 cm, encore préférentiellement 139 cm, et entre 1 et 6 cm de largeur, préférentiellement 1,5 et 3 cm, encore préférentiellement 2 cm. L'orifice (4) est préférentiellement de forme oblongue.

Dans des modes de réalisation, comme par exemple illustré de manière non limitative à la figure 1, l'assemblage des deux lames (2) du dispositif (1) par des coupleurs (31, 32, figure 2A et 3) forme un dispositif (1) formant civière comprenant une surface (S) de support sur laquelle peut être allongé une personne. Les opérateurs peuvent soulever et porter le dispositif (1) par les moyens de préhensions (7) formés par des ouvertures le long des bords latéraux (230) de la surface (S) dudit dispositif, ou par les moyens préhensibles (5) disposés à chaque extrémité du dispositif.

Dans certains modes de réalisation, la surface est légèrement concave afin d'améliorer le confort de la personne. Dans certains modes de réalisation non limitatifs, l'inclinaison de la surface concave est faible au niveau de l'emplacement de la tête de la personne afin d'améliorer le confort.

Dans certains modes de réalisation, le dispositif présente une longueur mesurant entre environ 175cm et 220cm, préférentiellement entre environ 185 et 195 cm, et une largeur mesurant entre environ 40 et 60 cm, préférentiellement entre 45 et 55 cm.

Ainsi, les lames (2) comprennent chacune au moins un bord longitudinal central (22) et un bord longitudinal latéral (23), le couplage (3) étant réalisé au niveau des bords longitudinaux centraux (22), et les bords longitudinaux latéraux (23), libres, formant les bords longitudinaux latéraux (230) de la surface (S).

Dans des modes de réalisation, chaque lame (2) comprend à chacune de ses deux extrémités longitudinales (21) un organe en saillie (51), et chaque moyen préhensible (5) comprend deux extrémités (50), chacune des extrémités (50) étant complémentaire d'un desdits organes en saillie (51), et apte à être rendue solidaire et verrouillé sur l'un desdits organes en saillie (51) par un moyen de verrouillage (52).

Le fait de doubler les moyens de solidarisation et de verrouillage de ceux-ci, et de les déporter permet à la fois de rigidifier l'ensemble sans que les lames présentent une épaisseur très importante.

Plus particulièrement, la figure 2A illustre un exemple de mode de réalisation non limitatif de la présente invention, dans lequel un moyen de verrouillage (5), formant un arceau, verrouille l'assemblage des deux lames (2). L'arceau (5) comprend une extrémité (50) formant un bras et est verrouillé sur un organe en saillie (51) de la lame (2) par l'intermédiaire d'un loquet (52) qui vient pincer ledit organe en saillie (51).

Dans des modes de réalisation, comme par exemple illustré de manière non limitative aux figures 2A, 2B et 3, le dispositif comprend en outre un moyen supplémentaire de fixation (9) du moyen préhensible (5), par exemple une alcôve ou un renfoncement présent à chaque extrémité longitudinale de la surface (210) de support, sur la tranche du dispositif, le moyen préhensible (5) étant configuré pour être rentré en force dans ledit moyen supplémentaire de fixation (9). De préférence chaque lame (2) comprend un moyen de fixation supplémentaire (9).

Cela permet de rigidifier l'assemblage des lames (2) avec les moyens préhensibles, en plus du verrouillage des moyens préhensibles sur lesdites lames (2). Avantageusement, cela permet aussi de distribuer les contraintes d'effort sur toute la périphérie des extrémités longitudinales (21) des lames (2) plutôt que de la concentrer sur les points de préhension.

Comme montré à la figure 3, il est possible de rentrer en force le moyen préhensible (5) dans le moyen de fixation supplémentaire (9), en le pivotant après l'avoir verrouillé d'un coté sur un organe en saillie (51) d'une lame (2), l'organe en saillie (51) représentant alors le point de pivot. Le moyen de fixation (9) permet ainsi au dispositif (1) de disposer d'une fixation supplémentaire en plus des organes en saillie (51) complémentaires de moyens de verrouillage (52).

Dans certains modes de réalisation, comme par exemple illustré de manière non limitative aux figures 4A et 4B, Le moyen préhensible (5) formant portion saillante préhensible peut être réalisé par moulage dans lequel est réalisé un réseau de nervures (54) optimisé pour améliorer la résistance aux contraintes d'effort sans augmenter de façon significative le poids. Le moyen préhensible (5) peut être formé de deux parties moulées indépendamment.

Dans des modes de réalisation, comme par exemple illustré de manière non limitative à la figure 4C, chacune des extrémités (50) des moyens préhensibles (5) comprennent un bras comprenant au moins un loquet de verrouillage (52), complémentaire d'un desdits organes en saillie (51), le loquet (52) étant mobile entre une position fermée, dite de repos, dans laquelle le moyen de verrouillage est verrouillé et une position ouverte, dans laquelle le moyen de verrouillage est amovible. De préférence, le moyen de verrouillage (52) comprend en outre un élément de rappel du loquet (52) en position fermée, par exemple un ressort. Cela permet pour l'opérateur, par exemple un secouriste de verrouiller et de déverrouiller facilement et durablement le moyen de verrouillage (52) à l'assemblage. De préférence, le moyen de verrouillage comprend un indicateur de verrouillage, par exemple un indicateur visuel ou un indicateur sonore. De préférence, le moyen de verrouillage (52) comprend un indicateur sonore tel qu'un cliquet de verrouillage apte à émettre un son lorsqu'il est verrouillé, par exemple par clipsage.

Dans des modes de réalisation préférentiels, les organes en saillie (51) et les moyens de verrouillage (52) sont configurés pour être couplés et verrouillés l'un avec l'autre à l'extérieur de la surface de support formé par l'assemblage des lames (2). Cela permet avantageusement à l'opérateur de réaliser le couplage sans être gêné par la personne, et sans devoir le manipuler.

Dans des modes de réalisation, comme par exemple illustrés de manière non limitative aux figures 2A et 3, chaque lame (2) comprend un couplage (3), préférentiellement à chaque extrémité longitudinale de la lame (21), chaque couplage (3) étant formé d'un coupleur d'une lame complémentaire d'un coupleur de l'autre lame afin de permettre l'assemblage des deux lames (2), les coupleurs complémentaires (31, 32) formant préférentiellement un couple formé d'un organe de couplage en saillie (31) présent sur une lame, complémentaire d'un orifice (32) présent en regard sur l'autre lame, l'organe de couplage en saillie (31) étant logé dans l'orifice (32) lorsque les lames (2) sont en position d'assemblage. Dans certains modes de réalisation, il est entré en force et/ou par clipsage. Dans d'autres modes de réalisation, l'organe en saillie (31) est réalisé par pinçage. De préférence, les coupleurs (31, 32) sont configurés pour être couplés à l'extérieur de la surface de support formé par l'assemblage des lames (2).

Avantageusement, cela permet à l'opérateur de réaliser le couplage sans être gêné par la personne, et sans devoir le manipuler.

Dans des modes de réalisation, chaque lame (2) comprend en outre des moyens de préhension (7) sur au moins une partie d'un bord (23)de la lame (2) formant un bord latéral (230) de la surface (S) de support. Cela permet d'avoir des moyens de préhension supplémentaires, et simplifie la prise et le levage du dispositif.

Dans des modes de réalisation, les moyens de préhension (7) des bords latéraux (230) de la surface (S) de support présentent des orifices, préférentiellement spécifiques (11), aptes à accueillir des moyens d'immobilisation d'une partie de la personne, par exemple des sangles permettant de fixer une partie du corps de la personne, et/ou un immobilisateur d'une partie du corps d'une personne, par exemple un immobilisateur de tête.

Avantageusement, dans le cas où les deux lames (2) sont symétriques, des orifices identiques sont présents au niveau d'une zone destinée à accueillir les pieds de la personne.

Ces moyens de fixations permettent d'immobiliser le corps de la personne, réduisant le risque d'une aggravation de sa santé. Ainsi, des sangles de maintien peuvent être utilisées pour immobiliser la personne au niveau du thorax du bassin et des membres inférieurs, lesdites sangles passant par les orifices des moyens de préhension (7). Les moyens de fixations peuvent aussi permettre de fixer un immobilisateur, par exemple un immobilisateur de tête. Dans d'autres modes de réalisation l'immobilisateur de tête est lui-même constitué de sangles. Dans d'autres modes de réalisation préférés, l'immobilisateur est composé d'un coussin de tête, fixé sur la surface, et possiblement de deux blocs d'immobilisation latéraux, et d'au moins 2 sangles de maintien de la tête au niveau du front et du menton. Avantageusement, les moyens de fixations peuvent aussi permettre de rigidifier et solidifier l'assemblage des deux lames (2).

Dans des modes de réalisation, les lames (2) partagent un point de symétrie lorsqu'elles sont assemblées, le point de symétrie étant au niveau du centre de ligne médiane longitudinale de l'assemblage formé par les deux lames (2).

Avantageusement, cela permet de proposer un assemblage intuitif, sans avoir besoin de tenir compte d'un potentiel sens des lames (2), ce qui est important dans des situations de secours, qui sont souvent des situations d'urgence dans lequel il faut agir rapidement. De plus, cela permet une fabrication simplifiée des lames (2), un seul type de moule étant suffisant pour fabriquer les deux lames (2) du dispositif.

De préférence, les moyens préhensibles (5) sont aussi identiques de chaque côté des lames (2).

Dans certains modes de réalisation, les moyens préhensibles (5) forment des U dont chaque extrémité relie une extrémité longitudinale d'une lame (2), afin de relier et verrouiller ensemble les deux extrémités longitudinales de deux lames (2) différentes.

Dans certains modes de réalisation, tel qu'illustré à titre d'exemple et de manière non limitative à la figure 5A et 5B, le dispositif comprend en outre des moyens de rigidification (8), préférentiellement des longerons, préférentiellement encore des tubes de renforts en carbone, qui s'étendent longitudinalement dans chacune des lames (2) du dispositif.

Dans certains modes de réalisation, les moyens de rigidification (8) s'étendant longitudinalement dans chacune des lames (2) du dispositif sont inamovibles et radio-transparents, ce qui permet de ne pas gêner le passage en radiologie.

Les moyens de rigidification (8) peuvent être réalisés en fibre de carbone, ou tout autre matériau assez solide permettre la rigidification des lames (2) tout en étant de préférence radio-transparents.

Les lames (2) peuvent comprendre d'autres moyens de rigidification (81), par exemple des moyens de rigidification (81) des zones de préhension sur la périphérie de la surface S, tel qu'illustré à titre d'exemple et de manière non limitative à la figure 2A et 5B. Ces moyens de rigidification (81) supplémentaires, aussi nommés inserts de rigidification (81) peuvent être formées dans différents matériaux selon les besoins. Préférentiellement, ils sont réalisés en PEEK (plastique thermostable, le polyétheréthercétone). Dans certains modes de réalisation, ils peuvent aussi permettre de fixer et maintenir en place les moyens de rigidifications, par exemple longerons (8).

Les organes de saillie formant tiges (51) sur lesquelles seront fixés les loquets de verrouillage (52) des extrémités (50) des moyens préhensibles (5) peuvent être surmoulés dans chaque lame, comme illustré à titre d'exemple dans la figure 5A. De préférence, lesdits organes de saillie (51) ne sont pas amovibles.

On comprend aisément qu'un loquet (52) et un organe de saillie (51) peuvent être substitués l'un à l'autre. En d'autres termes, dans certains modes de réalisations, le loquet (52) peut être présent sur la lame tandis que l'organe de saillie (51) complémentaire peut être présent à l'extrémité (50) du moyen préhensible (5).

Dans certaines situations, il peut être intéressant de pouvoir augmenter la surface de support d'une personne, par exemple lorsque celle-ci est particulièrement grande.

Dans certains modes de réalisation, les moyens préhensibles (5) comprennent en outre une surface de support supplémentaire (10), pour augmenter la surface de support (S) sur laquelle une personne peut être transporté, par exemple en formant un repose pied ou un repose tête. Cette surface de support supplémentaire (10) peut être amovible ou non par rapport auxdits moyens préhensibles (5). Dans les modes de réalisations où la surface de support supplémentaire (10) est amovible, elle peut être accouplée aux moyens préhensibles (5) en étant rentrée en force, clipsée ou encore vissée, par exemple aux parties des moyens préhensibles (5) parallèles aux bords latéraux des lames (2), ou aux extrémités des moyens préhensibles (5) opposées à celles qui sont verrouillées sur les lames.

Dans certains modes de réalisation, la surface de support supplémentaire (10) comprend une zone préhensible formée par un évidement ou un renfoncement.

Il est possible de rajouter un moyen de rigidification de la surface de support supplémentaire (10). Ce moyen de rigidification (non représenté) peut par exemple être une barre en U rigide fixée parallèlement aux bords latéraux des lames (2) et aux moyens préhensibles (5) comprenant la surface de support supplémentaire (10). Cette fixation peut être réalisée en étant rentrée en force, clipsée ou encore fixée par des moyens de fixations tels que des vis. La fixation peut par exemple être réalisée par clipsage par un mouvement de pivot.

Il peut aussi être intéressant de rajouter une pièce supplémentaire formant une surface de support supplémentaire (10) sur une des extrémités centrales de la surface (S). Cette pièce peut être maintenue fixée par des sangles, comme pour un immobilisateur de tête, ou par un moyen d'attache de type Velcro (marque déposée), une zone de velcro étant par exemple attaché sur une partie de la surface (S) par des sangles, et la pièce supplémentaire comprenant une zone en velcro apte à s'accrocher à la zone en velcro de la surface (S).

Dans certains modes de réalisations, les moyens préhensibles (5) comprennent des orifices configurés pour accueillir des moyens préhensibles (5) supplémentaires, des moyens préhensibles (5) comprenant une surface de support supplémentaire (10), ou une autre pièce formant surface de support supplémentaire (10). Les moyens préhensibles (5) supplémentaires peuvent eux-même comprendre des orifices configurés pour accueillir d'autres moyens préhensibles (5). De façon avantageuse, cela permet virtuellement d'augmenter la surface de support à volonté, des moyens de rigidification supplémentaires pouvant être en outre rajoutés sur une partie des moyens préhensibles afin de rigidifier l'ensemble. La fixation des moyens préhensibles peut être réalisée par clipsage, par une bille à pression à l'instar du système de réglage de la longueur des béquilles. Dans un autre mode de réalisation, le système de fixation et de verrouillage est semblable à celui utilisé pour verrouiller le moyen préhensible (5) aux extrémités des lames (2), tel qu'illustré à titre d'exemple et de manière non limitative à la figure 5.

La surface de support supplémentaire (10) peut être formé d'une seule pièce monobloc, ou en plusieurs parties, préférentiellement deux, particulièrement pour former un repose pieds. Dans le cas d'une surface en deux parties, elles peuvent être indépendantes l'une de l'autre, et fixée sur chaque branche du moyen préhensible (5) formant arceau.

L'homme du métier comprendra aisément que la pièce supplémentaire peut comprendre des moyens préhensibles, qui peuvent s'étendre au-delà de la surface S de support.

Dans certains modes de réalisation, la pièce formant surface de support supplémentaire (10) peut être formée d'une zone formant surface de support supplémentaire (10), et de deux branches parallèles et ondulées de sorte qu'elles soient configurées pour être fixées aux extrémités longitudinales des lames en passant au-dessus des moyens préhensibles et en-dessous des extrémités des lames. Cela a pour avantage d'améliorer la tenue mécanique de la pièce grâce à un effet levier.

Dans certains modes de réalisation, tel qu'illustré de manière non limitative aux figures 7A-7G, la surface de support supplémentaire (10) est fixée de manière amovible sur lesdits moyens préhensibles (5) de ladite position d'assemblage des lames (2). Ladite surface de support supplémentaire (10), aussi dite rallonge, comprend au moins un système de fixation sur les moyens préhensibles (5) de ladite position d'assemblage des lames (2). La rallonge peut ainsi comprendre une partie évidée dont la forme est complémentaire à celle des moyens préhensibles (5), tel qu'illustré de manière non limitative à la figure 7B-7C. La fixation peut être réalisée par emboîtement sur un des moyens préhensibles (5) formant arceaux pour obtenir une très bonne tenue mécanique.

Dans certains modes de réalisations, dans lesquels les moyens préhensibles (5) comprennent une portion saillante préhensible présentant un évidement, un verrou (101) peut être introduit dans le dit évidement, tel qu'illustré à la figure 7D, pour bloquer et fixer la surface de support supplémentaire (10) sur le moyen préhensible (5) par exemple de manière non limitative pour fixer l'emboitement. Dans certains modes de réalisation le verrou présente des bras parallèles et est configuré pour de verrouiller la rallonge (10) sur le moyen préhensible (5) par rotation dudit verrou (101) depuis une position de déverrouillage (figure 7E) dans une position de verrouillage de la rallonge, tel qu'illustré à la figure 7F, lesdits bras étant alors bloqués en translation entre une plaque pour verrouillage (102) et la rallonge (10), tel qu'illustré à la figure 7G.

Dans certains modes de réalisation, le verrou (101) assemblé présente une épaisseur plus grande que l'épaisseur de la rallonge (10). Cela permet une manipulation du verrou plus aisée.

Dans des modes de réalisation, au moins les lames (2) sont transparentes aux rayons X. Dans certains modes de réalisation, les lames (2) et les moyens de rigidification (81) sont transparentes aux rayons X. Cela permet avantageusement de permettre de réaliser une radiographie de la personne sans devoir retirer le dispositif (1) sur lequel elle repose.

Les matériaux qui composent le dispositif doivent aussi être résistants à l'eau, non oxydable et aisément nettoyable, afin de ne pas présenter de souillure ou de salissure. En effet, l'absorption de liquide biologique ou de sang par le matériel ne doit pas être possible afin d'éviter la transmission de germes infectieux.

Dans certains modes de réalisation, le procédé d'assemblage d'un dispositif (1) de transport d'une personne tel que décrit précédemment, comprend les étapes suivantes :
- Placer successivement chacune des première et seconde lames (2) de chaque côté de la personne étendue sur le sol,
- Rendre solidaire au moins un des moyens préhensibles (5), préférentiellement l'une des extrémités (50) d'un des moyens préhensibles (5) (5), à l'une des extrémités longitudinales (210) de la surface, préférentiellement l'une des extrémités longitudinales (21) d'une première lame, par un premier point de couplage, puis rendre solidaire ledit moyen préhensible (5), préférentiellement l'autre extrémité (50) du moyen préhensible (5), à un second point de couplage de l'extrémité (210), préférentiellement au point de couplage de l'extrémité longitudinale (21) de la seconde lame (2) pour assembler les deux lames (2), la solidarisation étant réalisée par un mouvement de pivot,
- Répéter l'opération précédente avec l'autre extrémité longitudinale (210) de la surface (S) à former, préférentiellement les autres extrémités longitudinales (21) opposées des deux lames (2), afin d'assembler les deux lames (2) sous la personne en position d'assemblage, par un mouvement de pivot, pour former une surface de support (S) sous ladite personne.
- Soulever le dispositif (1) pour transporter la personne.

Il suffit ainsi de coupler une première extrémité d'un moyen de préhension à une extrémité d'une première lame, puis d'aller connecter ledit moyen de préhension à l'extrémité d'une deuxième lame, par un mouvement de pivot.

La figure 6 illustre par exemple et de façon non limitative une possibilité de procédé afin d'assembler le dispositif pour soulever et transporter une personne (20). Les lames (2) sont désolidarisées dans un premier temps (Fig. 6A). Les deux lames (2) peuvent être assemblées à l'une de leurs extrémités, par exemple formant la partie destinée à recevoir la tête d'une personne, grâce à un moyen préhensible (5). Le moyen préhensible (5) est couplé, de préférence par une première extrémité (50), à une extrémité (21) d'une lame (2) (Fig. 6B). Par un mouvement de pivot, le moyen préhensible (5) est amené en contact et est couplé à une deuxième extrémité d'une lame (2) pour solidariser les deux lames (2) afin de former une extrémité de la surface (210) (Fig. 6C). La même opération est répétée aux extrémités (21) opposées, par exemple formant la partie destinée à recevoir les pieds d'une personne, (Fig. 6D et 6^{E}) afin d'assembler les lames en position d'assemblage. Il est aussi possible de coupler dans un premier temps les deux lames (2) formant la surface (S) du dispositif, puis d'assembler les moyens préhensibles (5) aux extrémités (21) des lames (2).

Dans certains modes de réalisations, chacun des points de couplage comprend un point de pivot. Ainsi dans certains modes de réalisation tel qu'illustré à la figure 6, le dispositif (1) comprend un couplage (3) qui comprend deux points de couplage à chaque extrémité longitudinale (210) de la surface (S), de préférence une à chaque extrémité longitudinale (21) de chaque lame (2), chacun des points de couplage présentant un point de pivot. Ainsi, les moyens préhensibles (5) peuvent être fixés au niveau d'une extrémité longitudinale (21) d'une lame quelconque, puis peut être fixée à une seconde extrémité longitudinale (21) par un mouvement de pivot.

Le moyen préhensible peut être réalisée en bois, en métal, en fibre de carbone ou dans un autre matériau léger et rigide. De préférence, il est réalisé en aluminium et forme une barre évidée, qui comprend de préférence des nervures de renfort. Le verrou peut être réalisé en métal, de préférence en aluminium et en acier inoxydable.

Le tableau suivant présente des possibilités de fabrication des différents éléments constituants le dispositif. Chaque caractéristique détaillée dans ce tableau peut être prise indépendamment des autres caractéristiques listées.

**[Table 1]**

| **Désignation** | **Caractéristiques /outillage** | **Matière** |
|---|---|---|
| Lames, Demi civière | Rotomoulage | Polyéthylène haute densité (procédé/matière largement éprouvé pour les plans durs fabriqués et vendus au niveau mondial) |
| | Moussage | |
| Moyens préhensibles : Arceaux | Injection | Acier avec une finition grenaillée (nervures) |
| | | Ou fibre de carbone |
| Loquet | Injection | Acier avec une finition grenaillée (nervures) |
| Insert (tige complémentaire du loquet) | | Acier brut |
| Tube Carbone | Enroulement filamentaire | Carbone compatible avec un procédé de rotomoulage à une température de pointe de 220°C (Température au-dessus 120°Celsius pendant environ 20 minutes). |
| Insert | | polyétheréthercétone, thermoplastique semi-cristallin thermostable, très haute température |

Des aspérités ou cavités peuvent être ajoutées au niveau des zones de préhension afin d'améliorer la préhension. Ces aspérités ou cavités peuvent être réalisées dans le même matériau, ou dans un autre matériau, par exemple antidérapant tel que du caoutchouc.

L'homme du métier comprendra aisément à la lecture de la présente demande que par « extrémités longitudinales » des lames (2) on comprend des zones en bout de lames (2) qui peuvent comporter plusieurs éléments différents, comme par exemple un coupleur (3), un organe en saillie (51) sur lequel peut se verrouiller un arceau (5), et un moyen de fixation supplémentaire (9), lesdits éléments différents pouvant être distincts, et l'étant de préférence. Cependant, l'homme du métier comprendra aisément que dans certains cas, un même élément peut remplir plusieurs caractéristiques décrites ci-dessus.

### LISTE DES SIGNES DE REFERENCE

1.Dispositif de transport
2. Lame
21. Extrémité longitudinale de la lame
210. Extrémité longitudinale de la surface
22. Bord longitudinal central de la lame
23. Bord longitudinal latéral de la lame
230. Bord latéral de la surface
3. Couplage
31. Organe en saillie pour couplage
32. Orifice complémentaire
4. Orifice/aire ouverte
5. Moyen préhensible
50. Extrémité du moyen préhensible
51. Moyens de verrouillage : Organe en saillie (Tige)
52. Loquet de verrouillage
53. Elément de rappel
7. Moyens de préhension
8. Moyens de rigidification
81. Insert de rigidification
9. Moyen de fixation supplémentaire
10. Surface de support supplément
101. Verrou
102. Plaque pour verrouillage
11. Orifice spécifique

## Revendications

1. Dispositif de transport (1) d'une personne comprenant une surface (S) de support s'étendant longitudinalement, préférentiellement concave, sur laquelle une personne peut être transportée,
la surface de support (S) présentant deux bords latéraux (230), et deux extrémités longitudinales (210),
le dispositif (1) comprenant en outre des moyens préhensibles (5) du dispositif (1), les moyens préhensibles étant amovibles par rapport audit dispositif, le dispositif présentant en outre au moins un couplage entre chacun des moyens préhensibles (5) et chacune des extrémités longitudinales (210),
le dispositif (1) étant **caractérisé en ce que** le couplage comprend au moins deux points de couplage dont au moins un pivot, de façon à ce que chaque moyen préhensible puisse être couplé par un mouvement de pivotement sensiblement dans le plan de ladite surface de support (S) depuis un premier point de couplage au deuxième point de couplage,
ledit couplage des moyens préhensibles avec les extrémités longitudinales (210) de la surface comprenant en outre des moyens de verrouillage (51) aptes à verrouiller lesdits moyens préhensibles auxdits points de couplages desdites extrémités (210).

2. Dispositif (1) selon la revendication précédente, dans lequel chacun des moyens préhensibles (5) forme une portion saillante préhensible, et s'étend au-delà de la surface (S) de support, de préférence sensiblement dans le même plan que la surface (S).

3. Dispositif (1) selon l'une quelconques des revendications précédentes, les moyens préhensibles (5) présentent une longueur inférieure à 50%, préférentiellement 25% de la longueur de la surface (S) de support.

4. Dispositif (1) selon l'une quelconques des revendications précédentes, comprenant au moins deux lames (2) s'étendant selon un axe (L) principalement longitudinal entre deux extrémités et comprenant chacune deux bords (22, 23), et deux extrémités longitudinales (21),
les lames (2) étant configurées pour être assemblées l'une à l'autre de manière réversible dans une position d'assemblage par au moins un couplage (3) entre deux bords (22), parallèlement à l'axe (L), pour former ladite surface (S) de support, préférentiellement concave, sur laquelle une personne peut être transportée,
les deux extrémités longitudinales (210) de la surface de support (S) étant formées par l'association des extrémités longitudinales (21) de chaque lame (2), le couplage entre chaque moyen préhensible (5) et chaque extrémité longitudinale (210) de la surface étant réalisée au niveau des extrémités (21) de chaque lames (2).

5. Dispositif (1) selon la revendication précédente, dans lequel les moyens préhensibles (5) forment des moyens d'assemblage de ladite position d'assemblage des lames (2), le couplage des moyens préhensibles avec les extrémités longitudinales (210) de la surface comprend des moyens de verrouillage (51) aptes à être verrouillé auxdites extrémités (21) des deux lames (2).

6. Dispositif (1) selon la revendication 4 ou 5, dans lequel la surface formée par l'assemblage des deux lames (2) comprend un orifice (4) qui s'étend le long de l'axe longitudinal (L) sur au moins une partie de ladite surface (S).

7. Dispositif (1) selon l'une quelconque des revendications 4 à 6, dans lequel chaque lame (2) comprend à chacune de ses deux extrémités longitudinales (21) un organe en saillie (51), et chaque moyen préhensible (5) comprend deux extrémités (50), chacune des extrémités (50) étant complémentaire d'un desdits organes en saillie (51), et apte à être rendue solidaire et verrouillé sur l'un desdits organes en saillie (51) par un moyen de verrouillage (52).

8. Dispositif (1) selon la revendication précédente, dans lequel les organes en saillie (51) et les moyens de verrouillage (52) sont configurés pour être couplés et verrouillés l'un avec l'autre à l'extérieur de la surface de support (S) formée par l'assemblage des lames (2).

9. Dispositif (1) selon l'une quelconque des revendications 7 à 8, dans lequel chacune des extrémités (50) des moyens préhensibles (5) comprennent un bras comprenant un loquet de verrouillage (52) complémentaire d'un desdits organes en saillie (51), le loquet (52) étant mobile entre une position fermée, dite de repos, dans laquelle le moyen préhensible (5) est verrouillé sur l'extrémité (21) de la lame (2) et une position ouverte, dans laquelle le moyen préhensible (5) est amovible, le moyen préhensible (5) comprenant de préférence en outre un élément de rappel (53) du loquet (52) en position fermée.

10. Dispositif (1) selon l'une quelconque des revendications 4 à 9, dans lequel le couplage (3) entre deux bords de chaque lame (2) est formé par un couple de coupleurs (31, 32), chaque lame comprenant un coupleur (31, 32), préférentiellement un à chaque extrémité longitudinale (21) des lames (2), chaque coupleur d'une lame (2) étant complémentaire d'un coupleur de l'autre lame, les coupleurs complémentaires étant préférentiellement un couple formé d'un organe de couplage en saillie (31) présent sur une lame, complémentaire d'un orifice (32) présent en regard sur l'autre lame, l'organe de couplage en saillie (31) étant logé dans l'orifice (32) lorsque les lames (2) sont en position d'assemblage.

11. Dispositif (1) selon l'une quelconque des revendications 4 à 10, dans lequel chaque lame comprend en outre des moyens de préhension (7) sur au moins une partie d'un bord (23) de la lame (2) formant un bord latéral (230) de la surface (S) de support.

12. Dispositif (1) selon la revendication précédente, dans lequel les moyens de préhension (7) des bords latéraux (230) de la surface (S) de support présentent des orifices, préférentiellement spécifiques (11), aptes à accueillir des moyens d'immobilisation d'une partie de la personne, par exemple des sangles permettant de fixer une partie du corps de la personne, et/ou un immobilisateur d'une partie du corps d'une personne, par exemple un immobilisateur de tête.

13. Dispositif (1) selon l'une quelconque des revendications 4 à 12, dans lequel les lames (2) partagent un point de symétrie lorsqu'elles sont assemblées, le point de symétrie étant au niveau du centre de la ligne médiane longitudinale, confondue avec l'axe longitudinal (L), de l'assemblage formé par les deux lames (2).

14. Dispositif (1) selon l'une quelconque des revendications 4 à 13, dans lequel il comprend en outre des moyens de rigidification (8) des lames (2), préférentiellement des longerons, préférentiellement encore des tubes de renforts en carbone, qui s'étendent longitudinalement à l'intérieur de chacune desdites lames (2) du dispositif (1).

15. Dispositif (1) selon l'une quelconque des revendications 4 à 14, dans lequel les lames (2) comprennent à leurs extrémités longitudinales (21) au moins un moyen de fixation supplémentaire (9) du moyen préhensible (5) auxdites lames (2), par exemple une alcôve ou un renfoncement, le moyen préhensible (5) étant configuré pour être rentré en force dans ledit moyen de fixation supplémentaire (9).

16. Dispositif (1) selon l'une quelconque des revendications précédentes, dans lequel les moyens préhensibles (5) comprennent en outre une surface de support supplémentaire (10).

17. Dispositif (1) selon la revendication précédente, dans lequel la surface de support supplémentaire (10) est fixée de manière amovible sur les moyens préhensibles (5).

18. Procédé d'assemblage d'un dispositif (1) de transport d'une personne selon l'une quelconque des revendications précédentes, **caractérisé en ce qu'**il comprend les étapes suivantes :
- Placer sous la personne étendue sur le sol la surface de support (S),
- Rendre solidaire au moins un des moyens préhensibles (5), préférentiellement l'une des extrémités (50) d'un des moyens préhensibles (5) (5), à l'une des extrémités longitudinales (210) de la surface, par un premier point de couplage, puis rendre solidaire ledit moyen préhensible (5), préférentiellement l'autre extrémité (50) du moyen préhensible (5), à un second point de couplage de l'extrémité (210), la solidarisation étant réalisée par un mouvement de pivot sensiblement dans le plan de ladite surface de support (S), le point de pivot étant le premier point de couplage,
- Répéter l'opération précédente avec un autre moyen préhensible (5) avec l'autre extrémité longitudinale (210) de la surface (S) de support.
- Soulever le dispositif (1) pour transporter la personne.

19. Procédé d'assemblage d'un dispositif (1) de transport d'une personne selon l'une quelconque des revendications 4 à 17, **caractérisé en ce qu'**il comprend les étapes suivantes :
- Placer successivement chacune des première et seconde lames (2) de chaque côté de la personne étendue sur le sol,
- Rendre solidaire au moins un des moyens préhensibles (5), préférentiellement l'une des extrémités (50) d'un des moyens préhensibles (5) (5), à l'une des extrémités longitudinales (210) de la surface, préférentiellement l'une des extrémités longitudinales (21) d'une première lame, par un premier point de couplage, puis rendre solidaire ledit moyen préhensible (5), préférentiellement l'autre extrémité (50) du moyen préhensible (5), à un second point de couplage de l'extrémité (210), préférentiellement au point de couplage de l'extrémité longitudinale (21) de la seconde lame (2) pour assembler les deux lames (2), la solidarisation étant réalisée par un mouvement de pivot,
- Répéter l'opération précédente avec l'autre extrémité longitudinale (210) de la surface (S) à former, préférentiellement les autres extrémités longitudinales (21) opposées des deux lames (2), afin d'assembler les deux lames (2) sous la personne en position d'assemblage, par un mouvement de pivot, pour former une surface de support (S) sous ladite personne.
- Soulever le dispositif (1) pour transporter la personne.

## Patentansprüche

1. Beförderungsvorrichtung (1) für eine Person, die eine sich längs erstreckende, vorzugsweise konkave Stützfläche (S) umfasst, auf der eine Person befördert werden kann,
wobei die Stützfläche (S) zwei seitliche Ränder (230) und zwei Längsenden (210) aufweist,
wobei die Vorrichtung (1) weiter ergreifbare Mittel (5) der Vorrichtung (1) umfasst, wobei die ergreifbaren Mittel in Bezug die Vorrichtung abnehmbar sind, wobei die Vorrichtung weiter mindestens eine Kopplung zwischen jedem der ergreifbaren Mittel (5) und jedem der Längsenden (210) aufweist,
wobei die Vorrichtung (1) **dadurch gekennzeichnet ist, dass** die Kopplung mindestens zwei Kopplungspunkte, darunter mindestens ein Schwenkpunkt umfasst, sodass jedes ergreifbare Mittel durch eine Schwenkbewegung im Wesentlichen in der Ebene der Stützfläche (S) von einem ersten Kopplungspunkt zum zweiten Kopplungspunkt gekoppelt werden kann,
wobei die Kopplung der ergreifbaren Mittel mit den Längsenden (210) der Fläche weiter Verriegelungsmittel (51) umfasst, die imstande sind, die ergreifbaren Mittel an den Kopplungspunkten der Enden (210) zu verriegeln.

2. Vorrichtung (1) nach dem vorstehenden Anspruch, wobei jedes der ergreifbaren Mittel (5) einen ergreifbaren hervorstehenden Abschnitt bildet und sich über die Stützfläche (S) hinaus, vorzugsweise im Wesentlichen in derselben Ebene wie die Fläche (S) erstreckt.

3. Vorrichtung (1) nach einem der vorstehenden Ansprüche, wobei die ergreifbaren Mittel (5) eine Länge von weniger als 50 %, vorzugsweise 25 % der Länge der Stützfläche (S) aufweisen.

4. Vorrichtung (1) nach einem der vorstehenden Ansprüche, die mindestens zwei Schilder (2), die sich entlang einer hauptsächlich längsgerichteten Achse (L) zwischen zwei Enden erstrecken und jeweils zwei Ränder (22, 23) und zwei Längsenden (21) umfassen,
wobei die Schilder (2) konfiguriert sind, um in einer Position zum Zusammenfügen durch mindestens eine Kopplung (3) zwischen zwei Rändern (22), parallel zu der Achse (L), umkehrbar zusammengefügt zu werden, um die vorzugsweise konkave Stützfläche (S) zu bilden, auf der eine Person befördert werden kann,
wobei die beiden Längsenden (210) der Stützfläche (S) durch den Zusammenschluss der Längsenden (21) jedes Schildes (2) gebildet werden, wobei die Kopplung zwischen jedem ergreifbaren Mittel (5) und jedem Längsende (210) der Fläche im Bereich der Enden (21) jedes Schildes (2) realisiert wird.

5. Vorrichtung (1) nach dem vorstehenden Anspruch, wobei die ergreifbaren Mittel (5) Mittel zum Zusammenfügen der Position zum Zusammenfügen der Schilder (2) bilden, wobei die Kopplung der ergreifbaren Mittel mit den Längsenden (210) der Fläche Verriegelungsmittel (51) umfasst, die imstande sind, an den Enden (21) der beiden Schilder (2) verriegelt zu werden.

6. Vorrichtung (1) nach Anspruch 4 oder 5, wobei die durch das Zusammenfügen der beiden Schilder (2) gebildete Fläche eine Öffnung (4) umfasst, die sich entlang der Längsachse (L) über mindestens einen Teil der Fläche (S) erstreckt.

7. Vorrichtung (1) nach einem der Ansprüche 4 bis 6, wobei jedes Schild (2) an jedem seiner beiden Längsenden (21) ein hervorstehendes Organ (51) umfasst, und jedes ergreifbare Mittel (5) zwei Enden (50) umfasst, wobei jedes der Enden (50) eines der hervorstehenden Organe (51) ergänzt, und imstande ist, durch ein Verriegelungsmittel (52) fest mit einem der hervorstehenden Organe (51) verbunden und verriegelt zu werden.

8. Vorrichtung (1) nach dem vorstehenden Anspruch, wobei die hervorstehenden Organe (51) und die Verriegelungsmittel (52) konfiguriert sind, um außerhalb der durch das Zusammenfügen der Schilder (2) gebildeten Stützfläche (S) miteinander gekoppelt und verriegelt zu werden.

9. Vorrichtung (1) nach einem der Ansprüche 7 bis 8, wobei jedes der Enden (50) der ergreifbaren Mittel (5) einen Arm umfasst, der eine Verriegelungssperre (52) umfasst, die eines der hervorstehenden Organe (51) ergänzt, wobei die Sperre (52) zwischen einer geschlossenen, Ruheposition genannten, Position, in der das ergreifbare Mittel (5) am Ende (21) des Schildes (2) verriegelt ist, und einer offenen Position, in der das ergreifbare Mittel (5) abnehmbar ist, beweglich ist, wobei das ergreifbare Mittel (5) vorzugsweise weiter ein Rückstellelement (53) der Sperre (52) in geschlossener Position umfasst.

10. Vorrichtung (1) nach einem der Ansprüche 4 bis 9, wobei die Kopplung (3) zwischen zwei Rändern jedes Schildes (2) durch ein Kopplerpaar (31, 32) gebildet wird, wobei jedes Schild einen Koppler (31, 32), vorzugsweise eine an jedem Längsende (21) der Schilder (2) umfasst, wobei jeder Koppler eines Schildes (2) einen Koppler des anderen Schildes ergänzt, wobei die ergänzenden Koppler vorzugsweise ein Paar sind, das aus einem auf einem Schild vorhandenen hervorstehenden Kopplungsorgan (31) gebildet ist, eine Öffnung (32) ergänzt, die gegenüber dem anderen Schild vorhanden ist, wobei das vorstehende Kopplungsorgan (31) in der Öffnung (32) untergebracht ist, wenn sich die Schilder (2) in der Position zum Zusammenfügen befinden.

11. Vorrichtung (1) nach einem der Ansprüche 4 bis 10, wobei jedes Schild weiter Greifmittel (7) an mindestens einem Teil eines Randes (23) des Schildes (2) umfasst, die einen seitlichen Rand (230) der Stützfläche (S) bilden.

12. Vorrichtung (1) nach dem vorstehenden Anspruch, wobei die Greifmittel (7) der seitlichen Ränder (230) der Stützfläche (S) vorzugsweise spezifische Öffnungen (11), aufweisen, die imstande sind, Mittel zum Immobilisieren eines Teils der Person, beispielsweise Gurte, die es ermöglichen, einen Teil des Körpers der Person zu fixieren, und/oder eine Immobilisierungseinrichtung eines Teils des Körpers einer Person, beispielsweise eine Kopfimmobilisierungseinrichtung aufzunehmen.

13. Vorrichtung (1) nach einem der Ansprüche 4 bis 12, wobei sich die Schilder (2), wenn sie zusammengefügt sind, einen Symmetriepunkt teilen, wobei sich der Symmetriepunkt im Bereich der Mitte der Längsmittellinie befindet, die mit der Längsachse (L) der durch die beiden Schilder (2) gebildeten Anordnung zusammenfällt.

14. Vorrichtung (1) nach einem der Ansprüche 4 bis 13, wobei sie weiter Versteifungsmittel (8) der Schilder (2), vorzugsweise Längsträger, vorzugsweise noch Karbon-Verstärkungsrohre umfasst, die sich längs im Inneren jedes der Schilder (2) der Vorrichtung (1) erstrecken.

15. Vorrichtung (1) nach einem der Ansprüche 4 bis 14, wobei die Schilder (2) an ihren Längsenden (21) mindestens ein zusätzliches Fixiermittel (9) des ergreifbaren Mittels (5) an den Schildern (2), beispielsweise eine Nische oder eine Vertiefung, umfassen, wobei das ergreifbare Mittel (5) konfiguriert ist, um in das zusätzliche Fixiermittel (9) eingedrückt zu werden.

16. Vorrichtung (1) nach einem der vorstehenden Ansprüche, wobei die ergreifbaren Mittel (5) weiter eine zusätzliche Stützfläche (10) umfassen.

17. Vorrichtung (1) nach dem vorstehenden Anspruch, wobei die zusätzliche Stützfläche (10) abnehmbar an den ergreifbaren Mitteln (5) fixiert ist.

18. Verfahren zum Zusammenfügen einer Beförderungsvorrichtung (1) für eine Person nach einem der vorstehenden Ansprüche, **dadurch gekennzeichnet, dass** es die folgenden Schritte umfasst:
- Platzieren der Stützfläche (S) unter der auf dem Boden liegende Person,
- Fest Verbinden mindestens eines der ergreifbaren Mittels (5), vorzugsweise eines der Enden (50) eines der ergreifbaren Mittels (5) (5), durch einen ersten Kopplungspunkt mit einem der Längsenden (210) der Fläche und danach fest Verbinden des ergreifbaren Mittels (5), vorzugsweise das andere Ende (50) des ergreifbaren Mittels (5), mit einem zweiten Kopplungspunkt des Endes (210), wobei das feste Verbinden durch eine Schwenkbewegung im Wesentlichen in der Ebene der Stützfläche (S) erfolgt, wobei der Schwenkpunkt der erste Kopplungspunkt ist,
- Wiederholen des vorherigen Vorgangs mit einem anderen ergreifbaren Mittels (5) mit dem anderen Längsende (210) der Stützfläche (S).
- Anheben der Vorrichtung (1), um die Person zu befördern.

19. Verfahren zum Zusammenfügen einer Beförderungsvorrichtung (1) für eine Person nach einem der Ansprüche 4 bis 17, **dadurch gekennzeichnet, dass** es die folgenden Schritte umfasst:
- Platzieren jedes von dem ersten und zweiten Schild (2) nacheinander auf jede Seite der auf dem Boden liegenden Person,
- Fest Verbinden mindestens eines der ergreifbaren Mittel (5), vorzugsweise eines der Enden (50) eines der ergreifbaren Mittel (5) (5), mit einem der Längsenden (210) der Fläche, vorzugsweise eines der Längsenden (21) eines ersten Schilds, durch einen ersten Kopplungspunkt, danach fest Verbinden des ergreifbaren Mittels (5), vorzugsweise das andere Ende (50) des ergreifbaren Mittels (5), mit einem zweiten Kopplungspunkt des Endes (210), vorzugsweise am Kopplungspunkt des Längsendes (21) des zweiten Schilds (2), um die beiden Schilder (2) zusammenzufügen, wobei das fest Verbinden durch eine Schwenkbewegung erfolgt,
- Wiederholen des vorherigen Vorgangs mit dem anderen Längsende (210) der zu bildenden Fläche (S), vorzugsweise den anderen gegenüberliegenden Längsenden (21) der beiden Schilder (2), um die beiden Schilder (2) unter der Person in Zusammenfügeposition durch eine Schwenkbewegung zu verbinden, um eine Stützfläche (S) unter der Person zu bilden.
- Anheben der Vorrichtung (1), um die Person zu befördern.

## Claims

1. A device (1) for transporting a person, comprising a preferably concave support surface (S) extending in a longitudinal manner, on which a person can be transported,
the support surface (S) having two lateral edges (230), and two longitudinal ends (210),
the device (1) further comprising gripping means (5) of the device (1), the gripping means being removable relative to said device, the device further having at least one coupling between each of the gripping means (5) and each of the longitudinal ends (210),
the device (1) being **characterized in that** the coupling comprises at least two coupling points including at least one pivot, such that each gripping means can be coupled by a pivotal movement substantially in the plane of the support surface (S) from a first coupling point to the second coupling point,
said coupling of the gripping means with the longitudinal ends (210) of the surface further comprising locking means (51) able to lock said gripping means to said coupling points of said ends (210).

2. The device (1) according to the preceding claim, wherein each of the gripping means (5) forms a protruding gripping portion, and extends beyond the support surface (S), preferably substantially in the same plane as the surface (S).

3. The device (1) according to any one of the preceding claims, the gripping means (5) have a length less than 50%, preferably 25% of the length of the support surface (S).

4. The device (1) according to any one of the preceding claims, comprising at least two blades (2) extending along a mainly longitudinal axis (L) between two ends and each comprising two edges (22, 23), and two longitudinal ends (21), the blades (2) being configured to be assembled to each other in a reversible manner in an assembly position by at least one coupling (3) between two edges (22), parallel to the axis (L), in order to form said preferably concave support surface (S) on which a person can be transported,
the two longitudinal ends (210) of the support surface (S) being formed by the association of the longitudinal ends (21) of each blade (2), the coupling between each gripping means (5) and each longitudinal end (210) of the surface being made at the ends (21) of each blade (2).

5. The device (1) according to the preceding claim, wherein the gripping means (5) form assembly means of said assembly position of the blades (2), the coupling of the gripping means with the longitudinal ends (210) of the surface comprises locking means (51) able to be locked to said ends (21) of the two blades (2).

6. The device (1) according to claim 4 or 5, wherein the surface formed by the assembly of the two blades (2) comprises an orifice (4) which extends along the longitudinal axis (L) on the at least part of said surface (S).

7. The device (1) according to any one of claims 4 to 6, wherein each blade (2) comprises at each of its two longitudinal ends (21) a protruding member (51), and each gripping means (5) comprises two ends (50), each of the ends (50) being complementary to one of said protruding members (51), and able to be made secured to and locked on one of said protruding members (51) by a locking means (52).

8. The device (1) according to the preceding claim, wherein the protruding members (51) and the locking means (52) are configured to be coupled and locked with each other outside the support surface (S) formed by the assembly of the blades (2).

9. The device (1) according to any one of claims 7 to 8, wherein each of the ends (50) of the gripping means (5) comprises an arm comprising a locking catch (52) complementary to one of said protruding members (51), the catch (52) being movable between a closed position, called rest position in which the gripping means (5) is locked on the end (21) of the blade (2) and an open position in which the gripping means (5) is removable, the gripping means (5) preferably further comprising an element (53) for returning the catch (52) to the closed position.

10. The device (1) according to any one of claims 4 to 9, wherein the coupling (3) between two edges of each blade (2) is formed by a pair of couplers (31, 32), each blade comprising a coupler (31, 32), preferably one at each longitudinal end (21) of the blades (2), each coupler of one blade (2) being complementary to a coupler of the other blade, the complementary couplers being preferably a pair formed of a protruding coupling member (31) present on a blade, complementary to a facing orifice (32) on the other blade, the protruding coupling member (31) being housed in the orifice (32) when the blades (2) are in the assembly position.

11. The device (1) according to any one of claims 4 to 10, wherein each blade further comprises gripping means (7) on at least part of an edge (23) of the blade (2) forming a lateral edge (230) of the support surface (S).

12. The device (1) according to the preceding claim, wherein the gripping means (7) of the lateral edges (230) of the support surface (S) have preferably specific (11) orifices able to accommodate means for immobilizing part of the person, for example straps for fastening a part of the body of the person, and/or an immobilizer of part of the body of a person, for example a head immobilizer.

13. The device (1) according to any one of claims 4 to 12, wherein the blades (2) share a point of symmetry when they are assembled, the point of symmetry being at the center of the longitudinal centerline, coincident with the longitudinal axis (L), of the assembly formed by the two blades (2).

14. The device (1) according to any one of claims 4 to 13, wherein it further comprises means (8) for stiffening the blades (2), preferably spars, more preferably carbon reinforcing tubes, which extend longitudinally inside each of said blades (2) of the device (1).

15. The device (1) according to any one of claims 4 to 14, wherein the blades (2) comprise at their longitudinal ends (21) at least one additional means (9) for fastening the gripping means (5) to said blades (2), for example an alcove or a depression, the gripping means (5) being configured to be forcibly introduced into said additional fastening means (9).

16. The device (1) according to any one of the preceding claims, wherein the gripping means (5) further comprise an additional support surface (10).

17. The device (1) according to the preceding claim, wherein the additional support surface (10) is removably fastened on the gripping means (5).

18. A method for assembling a person transportation device (1) according to any one of the preceding claims, **characterized in that** it comprises the following steps:
- Placing the support surface (S) under the person lying on the ground,
- Securing at least one of the gripping means (5), preferably one of the ends (50) of one of the gripping means (5), to one of the longitudinal ends (210) of the surface, by a first coupling point, then securing said gripping means (5), preferably the other end (50) of the gripping means (5), to a second coupling point of the end (210), the securing being made by a pivotal movement substantially in the plane of the support surface (S), the pivot point being the first coupling point,
- Repeating the previous operation with another gripping means (5) with the other longitudinal end (210) of the support surface (S).
- Raising the device (1) to transport the person.

19. A method for assembling a person transportation device (1) according to any one of claims 4 to 17, **characterized in that** it comprises the following steps:
- Placing successively each of the first and second blades (2) on either side of the person lying on the ground,
- Securing at least one of the gripping means (5), preferably one of the ends (50) of one of the gripping means (5), to one of the longitudinal ends (210) of the surface, preferably one of the longitudinal ends (21) of a first blade, by a first coupling point, then securing said gripping means (5), preferably the other end (50) of the gripping means (5), to a second coupling point of the end (210), preferably to the coupling point of the longitudinal end (21) of the second blade (2) to assemble the two blades (2), the securing being made by a pivotal movement,
- Repeating the previous operation with the other longitudinal end (210) of the surface (S) to be formed, preferably the other opposite longitudinal ends (21) of the two blades (2), in order to assemble the two blades (2) under the person in the assembly position, by a pivotal movement, to form a support surface (S) under said person.
- Raising the device (1) to transport the person.
